# EUROPÄISCHE PATENTSCHRIFT

(11) **EP 0 044 557 B1**
(45) Veröffentlichungstag und Bekanntmachung des Hinweises auf die Patenterteilung: **21.11.1985**
(21) Anmeldenummer: 81105709.0
(22) Anmeldetag: 20.07.1981
(51) Int. Cl.: H01J 19/00, H01J 21/18

(54) **Elektronenröhre mit koaxialem Aufbau, bei der Kathode, Gitter und Anode zylinder-bzw. zylindermantelförmig sind, sowie mit einer Einrichtung zur Beseitigung störender Bremsfeldschwingungen**
Electron tube of coaxial construction with cathode, grid and anode shaped as cylinder or cylinder shell, and with an equipment eliminating Bremsfeld oscillation disturbances
Tube électronique de construction coaxiale où la cathode, la grille et l'anode sont de forme cylindrique - respectivement sous forme de parois cylindrique - ainsi qu'avec un équipement pour éliminer les oscillations Barkhausen-Kurz perturbatrices

(30) Priorität: 22.07.1980 DE 3027756
(43) Veröffentlichungstag der Anmeldung: 27.01.1982
(73) Patentinhaber: SIEMENS AKTIENGESELLSCHAFT, 80333 München (DE)
(72) Erfinder: Stahl, Norbert, Ing.grad., D-1000 Berlin 15 (DE)

## Beschreibung

Die Erfindung betrifft eine Elektronenröhre mit koaxialem Aufbau, bei der Kathode, Gitter und Anode zylinder- bzw. zylindermantelförmig sind.

Derartige Elektronenröhren sind allgemein bekannt (man vgl. z. B. die DE-PS 2 625 021).

Außerdem ist aus der US-A-2 013 094 bereits eine Elektronenröhre mit koaxialem Aufbau, deren Kathode, Gitter und Anode zylinder- bzw. zylindermantelförmig sind, bekannt. Diese Röhre weist eine Einrichtung zum Erzeugen eines Magnetfeldes auf, dessen Feldlinien im Inneren der Elektronenröhre im wesentlichen parallel zu den Zylindermanteloberflächen der Elektroden verlaufen. Das Magnetfeld bewirkt, daß die Flugbahnen der Elektronen verlängert werden.

Es ist bereits eine steuerbare Hochvakuum-Elektronenröhre bekannt, deren Elektroden längs zylindrischen Flächen angeordnet sind, die mehrere Glühkathoden aufweist, und bei der eine Einrichtung zur Erzeugung eines Magnetfeldes parallel zu den zylindrischen Elektrodenoberflächen vorgesehen ist, um mit diesem Magnetfelde den Elektronenstrom bei positivem Steuerpotential der Steuerelektroden weitgehend von diesen abhalten und dadurch die erforderliche Steuerleitstung zu vermindern (CH-PS 483116).

Auch aus der DE-PS 338 512 ist eine Elektronenröhre bekannt, bei der ein Magnetfeld parallel zu den zylindrischen Elektrodenoberflächen erzeugt wird.

Jedoch ist bei den aus den beiden letztgenannten Patentschriften bekannten Elektronenröhren kein koaxialer Aufbau der zylinder- bzw. zylindermantelförmigen Kathode, Gitter und Anode oder/und kein Betrieb bei großer Aussteuerung mit Anodenrestspannungen in der Nähe von Null. vorgesehen.

Besonders für Elektronenröhren, deren Gitter hoch belastbar sind und die mit Pulsdauermodulation (PDM) betrieben werden wird ein Betrieb mit der Anodenrestspannung Null angestrebt, um die damit erzielbare Erhöhung des Wirkungsgrades auszunutzen. Bei großen Aussteuerungen mit Anodenrestspannungen in der Nähe von Null treten jedoch in den Elektronenröhren störende Bremsfeldschwingungen auf. Diese Schwingungen werden auch Barkhausen-Kurz-Schwingungen genannt (man vergl. C. Rint, « Lexikon der Hochfrequenz-, Nachrichten- und Elektrotechnik», Bd. 1, Berlin-München 1957, Seiten 527 und 528).

Der Erfindung liegt die Aufgabe zugrunde, bei einer Elektronenröhre für den Betrieb bei großen Aussteuerungen mit Anodenrestspannungen in der Nähe von Null die störenden Bremsfeldschwingungen (Barkhausen-Kurz-Schwingungen) zu beseitigen, und so ihren Betrieb als PDM-Modulatorröhre mit hohem Wirkungsgrad zu ermöglichen. Diese Aufgabe wird bei der Elektronenröhre der eingangs genannten Art erfindungsgemäß dadurch gelöst, daß für den Betrieb bei großen Aussteuerungen mit Anodenrestspannung in der Nähe von Null zur Beseitigung störender Bremsfeldschwingungen um die Elektronenröhre eine Einrichtung zum Erzeugen eines Magnetfeldes angeordnet ist, dessen Feldlinien im Innern der Elektronenröhre im wesentlichen parallel zu den Zylindermanteloberflächen jedoch nicht zu den Zylindermantellinien der Elektroden verlaufen und die Bahnen der sich beim Betrieb der Elektronenröhre von der Kathode zur Anode bewegenden Elektronen nahezu senkrecht schneiden, das so die Bahnen der Elektronen verlängert, und das durch seine Stärke die Schwingungsdauer der Elektronen so vergrößert, daß die störenden Bremsfeldschwingungen nicht entstehen.

Die Ablenkung der Elektronen wird zweckmäßig durch ein Magnetfeld mit einer relativ kleinen magnetischen Induktion B von ungefähr 2.10-² Tesla bewirkt, die die Schwingungsdauer der Elektronen so vergrößert, daß die störende Bremsfeldschwingung der Elektronen vollständig verschwindet.

Das Magnetfeld kann vorzugsweise durch ein Permanentmagnetsystem oder durch ein Elektromagnetsystem (stromdurchflossene Spulen) erzeugt werden. Bei der Verwendung eines Elektromagnetsystems ist es vorteilhaft, als Magnetisierungsstrom der Spule den Anodenbetriebsstrom zu verwenden. Bei der Verwendung eines Permanentmagnetsystems ist ein System aus mehreren um die Elektronenröhre herum angeordneten Polschuhsegmenten besonders vorteilhaft.

Die Elektronenröhre nach der Erfindung wird nachstehend anhand der Zeichnung in einem Ausführungsbeispiel näher erläutert. Dabei zeigen (in schematischer Darstellung) :
Figur 1 eine Elektronenröhre mit einem Permanentmagnetsystem in Seitenansicht und
Figur 2 eine Draufsicht auf die Elektronenröhre mit Permanentmagnetsystem nach Fig. 1.

In den Figuren 1 und 2 ist die Elektronenröhre 1 eine Tetrode. Die Kathode 4, die Anode 5, das Schirmgitter 6 und das Steuergitter 7 sind koaxial aufgebaut (Fig. 2). Die Figur 1 zeigt die Heizungszuführung 8 zur Kathode 4, deren Anschluß 9. sichtbar ist. Außerdem sind der Schirmgitteranschluß 10 und der Steuergitteranschluß 11 dargestellt. Der Zylinder der Anode 5 ist z. B. an einem Anodenflansch 12 befestigt. Zwischen Anodenflansch 12 und Schirmgitteranschluß 10 befindet sich ein isoiationsteii 13, der z. B. aus Glas oder Keramik besteht. Weitere Isolationsteile 14, 15 sind zwischen dem Schirmgitteranschluß 10 und dem Steuergitteranschluß 11 sowie zwischen letzterem und der Kathodenzuführung 9 angeordnet.

Zur Beseitigung störender Bremsfeldschwingungen ist um die Elektronenröhre 1 eine Einrichtung 2 zum Erzeugen eines Magnetfeldes angeordnet, dessen Feldlinien 3 im Inneren der Elektronenröhre 1 im wesentlichen parallel zu den Zylindermanteloberflächen, jedoch nicht zu den Zylindermantellinien der Kathode 4 und der Anode 5 sowie dem Schirmgitter 6 und Steuergitter 7 verlaufen. Im Betrieb der Elektronenröhre 1 verlaufen die Bahnen der Elektronen von der Kathode 4 zur Anode 5. Diese Bahnen werden von den Feldlinien 3 im wesentlichen senkrecht geschnitten. Dadurch werden die Elektronen auf Kreisbahnen abgelenkt und somit ihre Bahnen verlängert. Dies hat wiederum zur Folge, daß sich die Schwingungsdauer der abgelenkten Elektronen so vergrößert, daß die störenden Bremsfeldschwingungen nicht entstehen.

Bei dem in den Figuren 1 und 2 dargestellten Ausführungsbeispiel wird als Einrichtung 2 zum Erzeugen eines Magnetfeldes 3 ein Permanentmagnetsystem verwendet. Das Permanentmagnetsystem der Einrichtung 2 besteht in diesem Ausführungsbeispiel aus mehreren um die Elektronenröhre 1 herum angeordneten, nierenförmigen Polschuhsegmenten, deren Längsachsen parallel zur Längsachse der Elektronenröhre 1 verlaufen.

## Patentansprüche

1. Elektronenröhre mit koaxialem Aufbau, bei der Kathode Gitter und Anode zylinder- bzw. zylindermantelförmig sind, dadurch gekennzeichnet, daß für den Betrieb bei großen Aussteuerungen mit Anodenrestspannung in der Nähe von Null zur Beseitigung störender Bremsfeldschwingungen um die Elektronenröhre (1) eine Einrichtung (2) zum Erzeugen eines Magnetfeldes angeordnet ist, dessen Feldlinien (3) im Inneren der Elektronenröhre (1) im wesentlichen parallel zu den Zylindermanteloberflächen, jedoch nicht zu den Zylindermantellinien der Elektroden (4 bis 7) verlaufen und die Bahnen der sich beim Betrieb der Elektronenröhre (1) von der Kathode (4) zur Anode (5) bewegenden Elektronen nahezu senkrecht schneiden, das so die Bahnen der Elektronen verlängert und das durch seine Stärke die Schwingungsdauer der Elektronen so vergrößert, daß die störenden Bremsfeldschwingungen nicht entstehen.

2. Elektronenröhre nach Anspruch 1, dadurch gekennzeichnet, daß die magnetische Induktion B des Magnetfeldes der Einrichtung (2) 2 - 10-² Tesla beträgt.

3. Elektronenröhre nach Anspruch 1 oder 2, dadurch gekennzeichnet, daß die Einrichtung (2) aus einem Permanentmagnetsystem besteht.

4. Elektronenröhre nach Anspruch 3, dadurch gekennzeichnet, daß das Permanentmagnetsystem aus mehreren um die Elektronenröhre (1) herum angeordneten Polschuhsegmenten besteht.

5. Elektronenröhre nach Anspruch 1 oder 2, dadurch gekennzeichnet, daß die Einrichtung (2) aus einem Elektromagnetsystem besteht.

6. Elektronenröhre nach Anspruch 5, dadurch gekennzeichnet, daß der Magnetisierungsstrom des Elektromagnetsystems der Anodenbetriebsstrom der Elektronenröhre (1) ist.

## Claims

1. An electron tube of coaxial construction, in which the cathode, grid and anode are in the form of a cylinder or cylinder shell, characterised in that for operation at large outputs with residual anode voltage in the neighbourhood of zero, for the elimination of disturbing retarding field oscillations, a device (2) for producing a magnetic field is arranged around the electron tube (1), the lines of force (3) of which magnetic field within the electron tube (1) run essentially parallel to the surface of the cylinder shell, but not to the cylinder director lines of the electrodes (4 to 7) and intersect the paths of the electrons, which, during operation of the electron tube (1), move from the cathode (4) to the anode (5), substantial- ty at right angles, which magnetic field so extends the paths of the electrons and by means of its strength so increases the oscillation duration of the electrons that the disturbing retarding field oscillations do not occur.

2. An electron tube as claimed in Claim 1, characterised in that the magnetic induction B of the magnetic field of the device (2) is 2.10-2 tesla.

3. An electron tube as claimed in Claim 1 or Claim 2, characterised in that the device (2) consists of a permanent magnet system.

4. An electron tube as claimed in Claim 3, characterised in that the permanent magnet system consists of a plurality of pole shoe segments which are arranged around the electron tube (1).

5. An electron tube as claimed in Claim 1 or Claim 2, characterised in that the device (2) consists of an electromagnet system.

6. An electron tube as claimed in Claim 5, characterised in that the magnetization current of the electromagnet system is the operating current for the anode of the electron tube (1).

## Revendications

1. Tube électronique de construction coaxiale, dans lequel la cathode, la grille et l'anode possèdent la forme d'un cylindre ou d'une enveloppe cylindrique, caractérisé par le fait que pour le fonctionnement dans le cas de modulations conséquentes avec une tension résiduelle d'anode proche de zéro, en vue d'éliminer les oscillations parasites de Barkhausen-Kurz, autour du tube électronique (1) se trouve agencé un dispositif (2) servant à produire un champ magnétique dont les lignes de champ (3) s'étendent à l'intérieur du tube électronique (1) en étant sensiblement parallèles aux surfaces des enveloppes cylindriques, mais pas aux génératrices des enveloppes cylindriques, des électrodes (4 à 7) et intersectent approximativement à angle droit les trajectoires des électrons se déplaçant depuis la cathode (4) en direction de l'anode (5) lors du fonctionnement du tube électronique (1), et qui allonge la trajectoire des électrons et accroît, par suite de son intensité, la durée d'oscillation des électrons au point qu'il n'apparaît aucune oscillation parasite de Barkhausen-Kurz.

2. Tube électronique suivant la revendication 1, caractérisé par le fait que l'induction magnétique B du champ magnétique du dispositif (2) est égal à 2 - 10-² teslas.

3. Tube électronique suivant la revendication 1 ou 2, caractérisé par le fait que le dispositif (2) est constitué par un système d'aimants permanents.

4. Tube électronique suivant la revendication 3, caractérisé par le fait que le système d'aimants permanents est constitué par plusieurs segments de pièces polaires, disposés autour du tube électronique (1).

5. Tube électronique suivant la revendication 1 ou 2, caractérisé par le fait que le dispositif est constitué par un système d'électroaimants.

6. Tube électronique suivant la revendication 5, caractérisé par le fait que le courant d'aimantation du système d'électroaimants est le courant de service de l'anode du tube électronique (1).
